# EUROPÄISCHE PATENTSCHRIFT

(11) **EP 3 206 258 B1**
(45) Veröffentlichungstag und Bekanntmachung des Hinweises auf die Patenterteilung: **20.01.2021**
(21) Anmeldenummer: 16199039.5
(22) Anmeldetag: 16.11.2016
(51) Int. Cl.: H01R 4/48, H01R 25/14, H01R 4/62

(54) **SYSTEM ZUR HERSTELLUNG EINER ELEKTRISCHEN VERBINDUNG, ELEKTRISCHE VERBINDUNG UND VERFAHREN ZU DEREN HERSTELLUNG**
SYSTEM FOR PRODUCING AN ELECTRICAL CONNECTION, ELECTRICAL INTERCONNECTION AND METHOD FOR ITS PRODUCTION
SYSTÈME DE FABRICATION D'UN RACCORDEMENT ÉLECTRIQUE, RACCORDEMENT ÉLECTRIQUE ET SON PROCÉDÉ DE FABRICATION

(30) Priorität: 10.02.2016 DE 102016102281
(43) Veröffentlichungstag der Anmeldung: 16.08.2017
(73) Patentinhaber: Auto-Kabel Management GmbH, 79688 Hausen i.W. (DE)
(72) Erfinder: GRONWALD, Dipl.-Ing. Frank, 50181 Bedburg (DE); Tazarine, Dipl.-Ing. Wacim, 41239 Mönchengladbach (DE); Schloms, Dipl.-Ing. Martin, 52070 Aachen (DE); Martens, Dipl.-Ing. Sebastian, 47638 Straelen (DE); Kaszubowski, Franz-Heinz, 41849 Wassenberg (DE)
(74) Vertreter: Cohausz & Florack

(56) Entgegenhaltungen:
- EP-A1- 1 240 968
- EP-A1- 1 313 175
- EP-A1- 2 806 499
- EP-A2- 1 018 783
- DE-A1- 4 342 269
- DE-U1- 20 108 348
- US-A- 4 351 583
- US-A- 4 886 468
- US-A- 5 011 421
- US-B1- 6 280 216

## Beschreibung

Die Erfindung betrifft ein System zur Herstellung einer elektrischen Verbindung mit einem als Kraftfahrzeugenergieleiter, insbesondere Kraftfahrzeugbatterieleiter, ausgebildeten Aluminiumflachleiter und mit einem elektrischen Anschlusselement, das zum Anschließen an den Aluminiumflachleiter ausgebildet ist. Weiterhin betrifft die Erfindung eine unter Verwendung eines solchen Systems hergestellte elektrische Verbindung, insbesondere zur Verwendung in Kraftfahrzeugen, sowie ein Verfahren zur Herstellung einer elektrischen Verbindung.

Bordnetze von Kraftfahrzeugen werden seit vielen Jahren mittels einer klassischen Kabelbaumstruktur versehen. Im Laufe der derzeitigen Entwicklung wird diese klassische Kabelbaumstruktur zukünftig jedoch durch eine sogenannte Energy-Backbone-Struktur ersetzt werden. Bei einer solchen Energy-Backbone-Struktur wird im Fahrzeug ein Energiehauptstrang (Energy-Backbone) vorgesehen, der von vorne bis hinten durch das gesamte Fahrzeug führt. Der Energy-Backbone kann beispielsweise als Aluminiumflachleitung ausgebildet sein und ggf. mehrere Lagen für unterschiedliche Spannungsebenen, wie zum Beispiel 0 Volt (Masse), 12 Volt oder 48 Volt aufweisen.

Entlang des gesamten Leitungsverlaufs der Aluminiumflachleitung müssen nun Abgänge bzw. Schnittstellen vorgesehen werden, um die diversen elektrischen Komponenten in einem Kraftfahrzeug mit Strom versorgen zu können. Hierzu muss die Aluminiumflachleitung mit Stromverteilern bzw. Sicherungsboxen kontaktiert werden.

Zu diesem Zweck kann zum Beispiel ein Gewindebolzen mittels Reibschweißen auf den Aluminiumflachleiter aufgeschweißt, ein Reibschweißauge durch den Aluminiumflachleiter hindurch geschweißt oder ein sogenanntes Pigtail an die Leitung angeschweißt werden.

Diese Lösungen haben jedoch den Nachteil, dass sie einen relativ hohen Bauraum erfordern, da die Kontaktierung von oben auf die breite Seite der Flachleitung erfolgen muss. Die schmale Seite der Flachleitung bietet regelmäßig nicht ausreichend Platz, um beispielsweise einen Gewindebolzen anzuschweißen. Dieses Problem ist besonders gravierend beim Einsatz mehrlagiger Flachleiterpakete mit mehreren übereinander angeordneten Leitungsschichten, da diese von der Schmalseite praktisch nicht zu kontaktieren sind.

Aus der DE 10 2007 025 268 A1 ist eine Steckverbindung bekannt, mit der die Stirnseiten, d.h. die Enden eines Kraftfahrzeugenergieleiters, kontaktiert werden können. Aus der EP 1 313 175 A1 ist einen Verbinderkontakt zur semipermanenten Verbindung an eine flachen_Zunge einer Stromschiene bekannt. Aus der EP 1 018 783 A2 ist eine elektrische Anschlussdose mit einer Sammelschiene bekannt, die einen Steg und eine Vielzahl von Anschlussteilen aufweist. Aus der DE 43 42 269 A1 ist ein Verfahren zum Herstellen einer Verbindungsanschlussklemme für eine Sammelschiene bekannt. Aus der US 4,886,468 ist ein elektrisches Bussystem mit mehreren jeweils voneinander isolierten Flachleitern bekannt, wobei die Flachleiter in einem Bereich zum Aufschieben elektrischer Verbindungsmittel voneinander beabstandet sind. Aus der US 4,351,583 ist ein elektrisches Anschlusselement mit flexibler U-förmiger Klemme bekannt. Aus der EP 2 806 499 A1 ist ein Leistungsverbinder mit einem Paar Kontaktfedern und einem Gehäuse bekannt. Aus der US 6,280,216 B1 ist ein Klemmverbinder zur elektrischen Kontaktierung einer Busschiene bekannt. Aus der EP 1 240 968 A1 ist ein Verfahren zur Herstellung einer elektrischen Verbindung durch Induktionslöten bekannt. Aus der US 5,011,421 A ist ein elektrischer Verbinder für zwei elektrische Komponenten mit jeweils co-planaren Schienen bekannt. Aus der DE 201 08 348 U1 ist eine Stromschiene mit zwei gegeneinander anliegenden und mittels eines Bügels verbundener Flanken und einer Klemme an einer ihrer Enden bekannt.

Es besteht ein grundsätzliches Bedürfnis an einer Methode bzw. elektrischen Verbindung, um einen Aluminiumflachleiter entlang seines Verlaufs bauraumsparend kontaktieren zu können. Insbesondere wäre eine elektrische Verbindung wünschenswert, die möglichst einfach hergestellt werden kann.

Diese Aufgabe wird bei einem System zur Herstellung einer elektrischen Verbindung umfassend einen als Kraftfahrzeugenergieleiter, insbesondere Kraftfahrzeugbatterieleiter, ausgebildeten Aluminiumflachleiter und ein elektrisches Anschlusselement, das dazu eingerichtet ist, derart an den Aluminiumflachleiter angeschlossen zu werden, dass zwischen dem Aluminiumflachleiter und dem Anschlusselement eine elektrische Verbindung hergestellt wird, erfindungsgemäß zumindest teilweise dadurch gelöst, dass das Anschlusselement eine Metallklammer umfasst, die dazu eingerichtet ist, derart seitlich auf den Aluminiumflachleiter aufgesteckt zu werden, dass zwischen dem Aluminiumflachleiter und der Metallklammer eine elektrische Verbindung hergestellt wird, dass das Anschlusselement ein Gehäuse umfasst, in dem ein Kontaktierungsraum vorgesehen ist, dass der Aluminiumflachleiter derart durch das Gehäuse hindurchführbar ist, dass ein Abschnitt des Aluminiumflachleiters durch den Kontaktierungsraum verläuft, dass die Metallklammer derart angeordnet ist, dass sie seitlich auf den durch den Kontaktierungsraum verlaufenden Abschnitt des Aluminiumflachleiters aufsteckbar ist, und dass es sich bei dem Gehäuse um das Gehäuse eines Stromverteilers mit einer Mehrzahl elektrischer Anschlüsse zum Anschluss elektrischer Komponenten handelt, wobei die elektrischen Anschlüsse über die Metallklammer elektrisch mit dem Aluminiumflachleiter verbindbar sind, oder dass es sich bei dem Gehäuse um das Gehäuse einer Sicherungsbox handelt, wobei die Sicherungsbox eine oder mehrere Sicherungen umfasst, mit denen eine oder mehrere elektrische Anschlüsse abgesichert werden können.

Weiterhin wird die oben genannte Aufgabe erfindungsgemäß zumindest teilweise gelöst durch eine elektrische Verbindung gemäß Patentanspruch 9, insbesondere zur Verwendung in Kraftfahrzeugen, hergestellt unter Verwendung des zuvor beschriebenen Systems, wobei die Metallklammer des elektrischen Anschlusselements derart seitlich auf den Aluminiumflachleiter aufgesteckt ist, dass der Aluminiumflachleiter und die Metallklammer elektrisch verbunden sind.

Weiterhin wird die oben genannte Aufgabe erfindungsgemäß zumindest teilweise gelöst durch ein Verfahren gemäß Patentanspruch 13 zur Herstellung der zuvor beschriebenen elektrischen Verbindung unter Verwendung des zuvor beschriebenen Systems, umfassend folgende Schritte: Abisolieren des Aluminiumflachleiters in einem Anschlussbereich, sofern dies erforderlich ist, und seitliches Aufstecken der Metallklammer auf den Aluminiumflachleiter im Anschlussbereich derart, dass eine elektrische Verbindung zwischen dem Aluminiumflachleiter und dem elektrischen Anschlusselement hergestellt wird.

Im Rahmen der Erfindung wurde erkannt, dass durch das seitliche Aufstecken einer Metallklammer auf den Aluminiumflachleiter eine zuverlässige und einfache elektrische Verbindung zwischen einem Aluminiumflachleiter und einem Anschlusselement hergestellt werden kann, die zudem noch geringen Bauraum erfordert.

Die Metallklammer ist dazu eingerichtet, seitlich auf den Aluminiumflachleiter aufgesteckt zu werden. Zu diesem Zweck ist insbesondere die Größe der Metallklammer an die Querschnittsgröße des Aluminiumflachleiters angepasst. Vorzugsweise ist insbesondere die Höhe der Metallklammer an die Höhe des Aluminiumflachleiters angepasst.

Unter einer Metallklammer wird insbesondere ein Metallelement mit zumindest zwei einander gegenüberliegenden Seitenbereichen verstanden, so dass ein Aluminiumflachleiter nach dem Aufstecken des Metallelements zwischen den beiden gegenüberliegenden Seitenteilen angeordnet ist.

Unter dem seitlichen Aufstecken wird insbesondere verstanden, dass die Metallklammer im Verlauf des Aluminiumflachleiters an einer gewünschten Stelle von der Seite auf den Aluminiumflachleiter aufgesteckt wird. Auf diese Weise kann die Position der Kontaktierung im Verlauf des Aluminiumflachleiters bedarfsgemäß gewählt werden. Insbesondere können auch mehrere Anschlusselemente mit entsprechenden Metallklammern an verschiedenen Positionen auf den Aluminiumflachleiter aufgesteckt werden, so dass ein mehrfacher Stromabgriff vom Aluminiumflachleiter ermöglicht wird, um beispielsweise in verschiedenen Bereichen des Kraftfahrzeugs angeordnete Komponenten zu versorgen.

Im Folgenden werden verschiedene Ausführungsformen des Systems, der elektrischen Verbindung und des Verfahrens beschrieben, wobei die einzelnen Ausführungsformen jeweils sowohl für das System, für die elektrische Verbindung und für das Verfahren anwendbar sind und zudem untereinander kombiniert werden können.

Bei einer ersten Ausführungsform ist die Metallklammer dazu eingerichtet, über eine Schmalseite des Aluminiumflachleiters derart seitlich auf den Aluminiumflachleiter aufgesteckt zu werden, dass zwischen dem Aluminiumflachleiter und der Metallklammer eine elektrische Verbindung hergestellt wird. Vorzugsweise wird die Metallklammer also von einer Schmalseite auf den Aluminiumflachleiter aufgesteckt. Auf diese Weise wird ein besonders kleiner Bauraum für die elektrische Verbindung erreicht.

Bei einer weiteren Ausführungsform ist die Metallklammer aus Kupfer oder einer Kupferlegierung ausgebildet. Auf diese Weise kann eine elektrische Verbindung mit geringem elektrischen Widerstand hergestellt werden.

Bei einer weiteren Ausführungsform ist der Aluminiumflachleiter zumindest in einem zum Anschluss des elektrischen Anschlusselements vorgesehenen Anschlussbereich mit einer leitfähigen Beschichtung versehen, wobei die Beschichtung vorzugsweise edler ist als die Aluminiumlegierung des Aluminiumflachleiters.

An der Oberfläche von Aluminiumflachleitern bilden sich häufig Oxidschichten, die eine elektrische Kontaktierung des Aluminiumflachleiters durch Aufstecken einer Metallklammer behindern. Es wurde festgestellt, dass sich dieses Problem dadurch lösen lässt, dass der Aluminiumflachleiter an der vorgesehenen Kontaktierungsstelle (dem Anschlussbereich) mit einer Beschichtung versehen wird, die die Bildung einer Oxidschicht an dieser Stelle verhindert und damit einen niederohmigen Kontakt zur Metallklammer erlaubt.

Der Aluminiumflachleiter kann über die gesamte Länge mit einer solchen Beschichtung versehen werden. In diesem Fall kann die Beschichtung beispielsweise während der Herstellung des Aluminiumflachleiters in einem kontinuierlichen Prozess aufgebracht werden, insbesondere vor dem Aufbringen des Isolationsmaterials auf den Aluminiumflachleiter. Alternativ kann die Beschichtung auch nachträglich auf den Aluminiumflachleiter aufgebracht werden, beispielsweise bei der Konfektionierung des Aluminiumflachleiters für ein Kraftfahrzeug.

Die Beschichtung kann ein- oder mehrschichtig sein. Vorzugsweise basiert die leitfähige Beschichtung auf Kupfer, Zinn, Zink, Nickel, Silber, Gold oder Legierungen eines oder mehrerer dieser Metalle. Die Beschichtung kann mechanisch aufgebracht werden, beispielsweise aufplattiert werden, aber auch elektrochemisch, per Sprühverfahren oder durch physikalische Dampfphasenabschneidung (PVD).

Bei einer weiteren Ausführungsform ist die Metallklammer U-förmig ausgebildet. Auf diese Weise kann die Metallklammer derart auf den Aluminiumflachleiter aufgeschoben werden, dass sie an zwei gegenüberliegenden Seiten am Flachleiter anliegt und so einen festen Halt am Aluminiumflachleiter hat und eine zuverlässige Kontaktierung ermöglicht.

Bei einer weiteren Ausführungsform umfasst die Metallklammer ein Federelement, das dazu ausgebildet ist, die Metallklammer kraftschlüssig am Aluminiumflachleiter zu halten. Auf diese Weise kann bereits durch das Aufstecken eine feste Verbindung des elektrischen Anschlusselements mit dem Aluminiumflachleiter erreicht werden, so dass ein elektrischer Kontakt zuverlässig gewährleistet wird. Ist die Metallklammer beispielsweise U-förmig ausgebildet, so können ein oder beide Schenkel der U-Form als Federelement ausgebildet werden oder ein Federelement aufweisen. Auf diese Weise kann die Metallklammer den Flachleiter zwischen sich einklemmen.

Vorzugsweise ist der Abstand zwischen den beiden Schenkeln der U-förmigen Metallklammer im entspannten Zustand geringer als die Dicke des Aluminiumflachleiters. In diesem Fall wird die Metallklammer beim Aufstecken der Metallklammer auf den Aluminiumflachleiter geweitet, so dass diese eine Klemmkraft auf den Aluminiumflachleiter ausübt und so an diesem fixiert wird.

Alternativ oder zusätzlich ist auch möglich, die Metallklammer mittels einer Press- und/oder Quetschverbindung mit dem Aluminiumflachleiter zu verbinden. Bei einer entsprechenden Ausführungsform der elektrischen Verbindung ist die Metallklammer kraft- und/oder formschlüssig mit dem Aluminiumflachleiter verbunden, vorzugsweise mittels einer Press- und/oder Quetschverbindung. Bei einer entsprechenden Ausführungsform des Verfahrens umfasst dieses ein kraft- und/oder formschlüssiges Verbinden der Metallklammer mit dem Aluminiumflachleiter, vorzugsweise unter Herstellung einer Press- und/oder Quetschverbindung. Auf diese Weise kann eine dauerhafte elektrische Verbindung erreicht werden.

Bei einer weiteren Ausführungsform der elektrischen Verbindung ist die Metallklammer stoffschlüssig mit dem Aluminiumflachleiter verbunden, vorzugsweise verschweißt, insbesondere durch Ultraschallschweißen, Laserschweißen oder Reibpunktschweißen. Auf diese Weise wird eine sichere und dauerhafte Verbindung zwischen der Metallklammer und dem Aluminiumflachleiter gewährleistet. Bei einer entsprechenden Ausführungsform des Verfahrens umfasst dieses ein stoffschlüssiges Verbinden der Metallklammer mit dem Aluminiumflachleiter, vorzugsweise Verschweißen, insbesondere durch Ultraschallschweißen, Laserschweißen oder Reibpunktschweißen.

Wird die Metallklammer zusätzlich mit einem Federelement versehen, um die Metallklammer kraftschlüssig am Aluminiumflachleiter zu halten, so hat dies den Vorteil, dass die Metallklammer zunächst kraftschlüssig an der gewünschten Position des Aluminiumflachleiter positioniert werden kann, so dass das nachfolgende stoffschlüssige Verbinden erleichtert wird.

Bei einer weiteren Ausführungsform weist die Metallklammer einen ersten Schenkel mit einer ersten Kontaktfläche und einen zweiten Schenkel mit einer der ersten Kontaktfläche gegenüberliegenden zweiten Kontaktfläche auf, wobei der Abstand zwischen der ersten und der zweiten Kontaktfläche an die Dicke des Aluminiumflachleiters angepasst ist, so dass die Metallklammer mit dem ersten und dem zweiten Schenkel auf den Aluminiumflachleiter aufsteckbar ist. Die Schenkel sind insbesondere so ausgebildet, dass die erste und/oder zweite Kontaktfläche im aufgesteckten Zustand flächig an den Breitseiten des Aluminiumflachleiters anliegt.

Die Metallklammer kann einfach auf den Aluminiumflachleiter aufgesteckt bzw. aufgeschoben werden, so dass der Aluminiumflachleiter zwischen den beiden Schenkeln angeordnet ist. Durch die Kontaktflächen wird zudem eine reibschlüssige Verbindung zwischen der Metallklammer und dem Aluminiumflachleiter erreicht, um die Metallklammer provisorisch auf dem Aluminiumflachleiter zu positionieren, bevor eine dauerhafte Verbindung zwischen Metallklammer und dem Aluminiumflachleiter hergestellt wird. Die provisorische reibschlüssige Verbindung wird insbesondere auch durch die Anpassung des Abstands der ersten und zweiten Kontaktfläche an die Aluminiumflachleiterdicke verstärkt. Die erste und die zweite Kontaktfläche sind vorzugsweise planparallel.

Vorzugsweise ist der Abstand der ersten und zweiten Kontaktfläche derart an die Dicke des Aluminiumflachleiters angepasst, dass nach dem Aufschieben der Metallklammer auf den Aluminiumflachleiter beide Kontaktflächen mit dem Aluminiumflachleiter in Kontakt stehen. Auf diese Weise wird eine sichere provisorische Fixierung der Metallklammer am Aluminiumflachleiter erreicht. Weiterhin kann auf diese Weise eine zuverlässige elektrische Verbindung gewährleistet werden.

Durch die beiden Kontaktflächen kann die Metallklammer zudem unter verschiedenen Winkeln auf den Aluminiumflachleiter aufgesteckt werden, beispielsweise senkrecht oder auch schräg zum Verlauf des Aluminiumflachleiters. Bei einer entsprechenden Ausführungsform der elektrischen Verbindung ist die Metallklammer entsprechend schräg zum Verlauf des Aluminiumflachleiters auf den Aluminiumflachleiter aufgesteckt, beispielsweise mit einem Winkel zum Verlauf des Aluminiumflachleiters zwischen 10° und 80°.

Zur Herstellung der elektrischen Verbindung wird die auf den Flachleiter aufgesteckte Metallklammer vorzugsweise mit diesem verschweißt, insbesondere durch Punkt-, vorzugsweise Widerstandspunktschweißen. Das Verschweißen kann insbesondere dadurch erfolgen, dass die beiden Schenkel der Metallklammer mit zwei Schweißelektroden kontaktiert werden, so dass ein Schweißstrom durch die beiden Schenkel und den dazwischen angeordneten Flachleiter fließt, wodurch einerseits ein Aufbrechen von Oxidschichten auf dem Flachleiter und andererseits ein Verschweißen der Schenkel mit dem Flachleiter bewirkt wird.

Als besonders geeignetes Schweißverfahren für eine solche Verbindung hat sich das sogenannte DeltaSpot-Schweißverfahren herausgestellt, bei dem zwischen den Schweißelektroden und den Schenkeln jeweils Elektrodenbänder angeordnet werden, so dass die Schweißelektroden nicht in direkten mechanischen Kontakt mit den Schenkeln kommen. Für jeden Punktschweißvorgang werden die Elektrodenbänder jeweils um ein kleines Stück weiterbewegt, so dass an den Schweißelektroden immer ein sauberer Bereich des Elektrodenbands anliegt. Auf diese Weise können gleichbleibend gute und saubere Punktschweißverbindungen erreicht werden.

Alternativ zu einer Schweißverbindung können die Metallklammer und der Aluminiumflachleiter auch durch eine kraft- und/oder formschlüssige Verbindung, beispielsweise durch eine Schraub- oder Nietverbindung miteinander verbunden werden.

Bei der Metallklammer kann es sich um ein Profilteil handeln. Beispielsweise kann die Metallklammer dadurch hergestellt werden, dass zunächst ein Aluminiumprofil mit entsprechendem, insbesondere U- oder Y-förmigen Querschnitt extrudiert und anschließend in einzelne Metallklammern gesägt wird. Alternativ kann es sich bei der Metallklammer auch um ein Frästeil handeln

Die Metallklammer weist vorzugsweise eine Anschlussfläche zum Anschluss einer weiteren elektrischen Komponente an die Metallklammer auf. Die Anschlussfläche kann beispielsweise durch einen blechförmigen Abschnitt der Metallklammer bereitgestellt werden, der an der Verbindungsstelle der beiden Schenkel ansetzt und mit diesen im Querschnitt eine Y-Form bildet.

Insbesondere kann das Anschlusselement neben der Metallklammer eine weitere mit der Metallklammer verbundene elektrische Komponente aufweisen, so dass das Anschlusselement für das System eine vorkonfektionierte Einheit aus Metallklammer und einer oder mehreren weiteren Komponenten bildet. Die weitere elektrische Komponente ist insbesondere an der Anschlussfläche mit der Metallklammer verbunden.

Beispielsweise kann das Anschlusselement neben der Metallklammer einen mit der Metallklammer verbundenen, insbesondere verschweißten Anschlussbolzen umfassen, der den Anschluss einer anderen elektrischen Komponente wie zum Beispiel eines Kabels an das Anschlusselement erleichtert.

Weiterhin kann das Anschlusselement auch ein Kabel umfassen, das ggf. mittels einer Buchse elektrisch leitfähig mit der Metallklammer verbunden, insbesondere verschweißt ist. Auf diese Weise kann das Anschlusselement für das System als vorkonfektioniertes Bauteil zur Verfügung gestellt werden, das ein Kabel mit damit verbundener, insbesondere verschweißter Metallklammer zum Anschluss an einen Flachleiter umfasst.

Die Metallklammer kann als einteiliges Bauteil hergestellt sein. Insbesondere können die beiden Schenkel und ein für die Anschlussfläche an der Verbindungsstelle der beiden Schnekel ansetzender blechförmiger Abschnitt einteilig hergestellt sein.

Alternativ kann die Metallklammer auch aus mehreren Teilen zusammengesetzt sein. So weist die Metallklammer bei einer weiteren Ausführungsform zwei miteinander verbundene Metallklammerteile auf, wobei das eine Metallklammerteil den ersten und das andere Metallklammerteil den zweiten Schenkel umfasst. Die beiden Metallklammerteile sind vorzugsweise kraft- und/oder formschlüssig miteinander verbunden, beispielsweise durch eine Pressverbindung oder durch Rastmittel, wie zum Beispiel eine Clipverbindung. Auf diese Weise wird die Herstellung der Metallklammer vereinfacht, da die einzelnen Metallklammerteile eine einfachere Form aufweisen als die daraus zusammengesetzte Metallklammer und sich daher entsprechend einfacher fertigen lassen. Insbesondere können die einzelnen Metallklammerteile nicht nur als Fräs- oder Profilteil, sondern alternativ auch als Stanzteil oder Biegeteil hergestellt werden.

Bei einer weiteren Ausführungsform besteht die Metallklammer vorzugsweise aus einer Aluminiumlegierung. Auf diese Weise wird Kontaktkorrosion zum Aluminiumflachleiter verhindert.

Bei einer weiteren Ausführungsform ist die Metallklammer zumindest bereichsweise beschichtet, insbesondere mit einer Nickel-Phosphor- und/oder Zinnbeschichtung. Auf diese Weise wird ein sehr guter Korrosionsschutz erreicht. Vorzugsweise ist die Metallklammer im Bereich der Anschlussfläche, insbesondere auf einem dafür vorgesehenen blechförmigen Abschnitt beschichtet.

Erfindungsgemäß umfasst das Anschlusselement ein Gehäuse, in dem ein Kontaktierungsraum vorgesehen ist, wobei der Aluminiumflachleiter derart durch das Gehäuse hindurchführbar ist, dass ein Abschnitt des Aluminiumflachleiters durch den Kontaktierungsraum verläuft und die Metallklammer derart angeordnet ist, dass sie seitlich auf den durch den Kontaktierungsraum verlaufenden Abschnitt des Aluminiumflachleiters aufsteckbar ist. Bei der elektrischen Verbindung umfasst das elektrische Anschlusselement ein Gehäuse, in dem ein Kontaktierungsraum vorgesehen ist, der Aluminiumflachleiter ist derart durch das Gehäuse hindurchgeführt, dass ein Abschnitt des Aluminiumflachleiters durch den Kontaktierungsraum verläuft, und die Metallklammer ist seitlich auf den durch den Kontaktierungsraum verlaufenden Abschnitt des Aluminiumflachleiters aufgesteckt.

Auf diese Weise kann die Kontaktierung des Aluminiumflachleiters innerhalb eines Gehäuses, beispielsweise einer Stromverteilerbox oder Sicherungsbox erfolgen. Das Gehäuse schützt die elektrische Verbindung und/oder den im Anschlussbereich abisolierten Aluminiumflachleiter beispielsweise vor Feuchtigkeit bzw. chemischen und/oder thermischen Einflüssen aus der Umgebung. Insbesondere kann bei Verwendung einer Metallklammer aus Kupfer oder einer Kupferlegierung der Übergang Kupfer/Aluminium zwischen der Metallklammer und dem Aluminiumflachleiter durch das Gehäuse vor Korrosion geschützt werden.

Bei dem Gehäuse handelt es sich erfindungsgemäß um das Gehäuse eines Stromverteilers und/oder einer Sicherungsbox. Auf diese Weise kann die Kontaktierung des Stromverteilers und/oder der Sicherungsbox mit dem Aluminiumflachleiter direkt im Stromverteiler bzw. in der Sicherungsbox erfolgen.

Der Stromverteiler umfasst erfindungsgemäß eine Mehrzahl elektrischer Anschlüsse zum Anschluss elektrischer Komponenten, wobei die elektrischen Anschlüsse über die Metallklammer elektrisch mit dem Aluminiumflachleiter verbindbar sind. Die Sicherungsbox umfasst erfindungsgemäß eine oder mehrere Sicherungen, zum Beispiel Schmelzsicherungen oder Halbleitersicherungen, mit denen ein oder mehrere elektrische Anschlüsse abgesichert werden können.

Das Gehäuse ist vorzugsweise derart seitlich geöffnet, dass das Gehäuse seitlich auf den Aluminiumflachleiter aufgeschoben werden kann, so dass der Anschlussbereich des Aluminiumflachleiters im Kontaktierungsraum angeordnet ist. Dies erleichtert die Montage des Gehäuses.

Alternativ oder zusätzlich kann die elektrische Verbindung, insbesondere der Übergang zwischen der Metallklammer und dem Aluminiumleiter, auch durch andere Maßnahmen vor Korrosion geschützt werden, beispielweise durch Aufbringen einer Beschichtung wie zum Beispiel eines Lacks oder durch einen Schrumpfschlauch.

Die oben genannte Aufgabe wird gemäß einem alternativen Aspekt der vorliegend beschriebenen Lehre weiterhin gelöst durch ein System zur Herstellung einer elektrischen Verbindung mit einem Aluminiumflachleiter und einem elektrischen Anschlusselement, das ein Anschlussprofil mit einer ebenen Kontaktfläche aufweist, um das Anschlussprofil einseitig mit dem Aluminiumflachleiter zu verbinden, insbesondere zu verschweißen oder zu vernieten. Vorzugsweise weist das Anschlussprofil eine stufige Form auf, wobei ein Kontaktbereich mit der Kontaktfläche zum Anschluss an den Flachleiter durch eine Stufe von einem Abschnitt mit einer Anschlussfläche zum Anschluss an eine weitere elektrische Komponente getrennt ist. Auf diese Weise kann eine sehr flache Bauweise erreicht werden. Das Anschlusselement hat weiterhin den Vorteil, dass es sich sehr einfach und kostengünstig herstellen lässt, beispielsweise als Profilteil und insbesondere als Stanz- oder Biegeteil. Entsprechend wird die oben genannte Aufgabe gemäß diesem alternativen Aspekt auch durch eine mit einem solchen System hergestellte elektrische Verbindung gelöst.

Die zuvor beschriebenen Systeme, Verfahren und elektrischen Verbindungen können gemäß einer alternativen Lehre nicht nur für Aluminiumflachleiter, sondern auch für Flachleiter aus anderen Materialien, wie zum Beispiel aus Kupfer verwendet werden. Entsprechend ergeben sich weitere vorteilhafte Lehren durch die zuvor beschriebenen Systeme, Verfahren und elektrischen Verbindungen bzw. deren Ausführungsformen, indem anstelle des Aluminiumflachleiters ein Flachleiter aus einem anderen Material, insbesondere aus einem anderen Metall verwendet wird. In diesem Fall ist das Material der Metallklammer bzw. des Anschlusselements vorzugsweise an das Material des Flachleiters angepasst. So wird bei einem Kupferflachleiter vorzugsweise eine Metallklammer aus Kupfer verwendet.

Weitere Merkmale und Vorteile der vorliegenden Erfindung ergeben sich aus der nachfolgenden Beschreibung von Ausführungsbeispielen, wobei auf die beigefügte Zeichnung Bezug genommen wird.

In der Zeichnung zeigen
- Fig. 1a-b: Ausführungsbeispiele eines erfindungsgemäßen Systems und einer erfindungsgemäßen elektrischen Verbindung,
- Fig. 2a-c: verschiedene Ausführungsbeispiele erfindungsgemäßer elektrischer Verbindungen,
- Fig. 3a-b: weitere Ausführungsbeispiele eines erfindungsgemäßen Systems und einer erfindungsgemäßen elektrischen Verbindung,
- Fig. 4a-d: ein weiteres Ausführungsbeispiel eines erfindungsgemäßen Systems und einer erfindungsgemäßen Verbindung,
- Fig. 5: ein weiteres Ausführungsbeispiel eines erfindungsgemäßen Systems und einer erfindungsgemäßen Verbindung,
- Fig. 6a-c: weitere Ausführungsbeispiele eines erfindungsgemäßen Systems und einer erfindungsgemäßen Verbindung,
- Fig. 7a-b: weitere Ausführungsbeispiele eines erfindungsgemäßen Systems und einer erfindungsgemäßen Verbindung,
- Fig. 8: weitere Ausführungsbeispiele eines erfindungsgemäßen Systems und einer erfindungsgemäßen Verbindung und
- Fig. 9a-b: Ausführungsbeispiele eines alternativen Systems und einer alternativen Verbindung.

Figuren 1a-b zeigen in schematischer Darstellung in Aufsicht ein Ausführungsbeispiel eines Systems 2 mit einem als Aluminiumflachleiter ausgebildeten Kraftfahrzeugenergieleiter 4, der als sogenannter Energy-Backbone in einem Kraftfahrzeug 6 angeordnet ist, und mit mindestens einem oder mehreren elektrischen Anschlusselementen 8,8'. Die Anschlusselemente 8, 8' umfassen jeweils eine Metallklammer 10, 10', die jeweils dazu eingerichtet sind, derart seitlich auf den Kraftfahrzeugenergieleiter 4 aufgesteckt zu werden, dass zwischen dem Aluminiumflachleiter 4 und der jeweiligen Metallklammer 10,10' eine elektrische Verbindung hergestellt wird.

Zur Herstellung einer elektrischen Verbindung 12, 12' werden die Anschlusselemente 8, 8' an der gewünschten Position am Kraftfahrzeugenergieleiter 4 angeordnet (Fig. 1a) und die Metallklammer 10, 10' wird seitlich auf den Kraftfahrzeugenergieleiter 4 aufgeschoben. Weist der Kraftfahrzeugenergieleiter 4 eine Isolierung 14 auf, so wird der Kraftfahrzeugenergieleiter 4 in dem für die elektrische Verbindung 12, 12' vorgesehenen Bereich 16, 16' (Anschlussbereich) abisoliert, bevor die Metallklammer 10, 10' aufgesteckt wird.

Der Kraftfahrzeugenergieleiter 4 kann im Anschlussbereich eine metallische Beschichtung 18 aufweisen, die edler ist als die Legierung des Aluminiumflachleiters. Auf diese Weise wird eine Oxidierung der Oberfläche des Kraftfahrzeugenergieleiters 4 im Anschlussbereich 16, 16' vermieden, so dass eine niederohmige elektrische Verbindung 12, 12' hergestellt werden kann. Die Beschichtung 18 kann sich auch über die gesamte Länge des Kraftfahrzeugenergieleiters 4 erstrecken.

Mit dem System 2 lässt sich der Aluminiumflachleiter 4 prinzipiell an beliebiger Stelle mit einem elektrischen Anschlusselement 8, 8' kontaktieren, um die Komponenten eines Kraftfahrzeug mit elektrischer Energie zu versorgen.

Die Figuren 2a-c zeigen in schematischer Darstellung verschiedene Ausführungsbeispiele elektrischer Verbindungen 20, 20', 20" in Schnittansicht. Beispielsweise können die elektrischen Verbindungen 12, 12' aus Figur 1b entsprechend einer der elektrischen Verbindungen 20, 20', 20" ausgebildet sein.

Die elektrische Verbindung 20 in Fig. 2a umfasst einen Aluminiumflachleiter 22 mit einem Aluminiumkern 24 aus einer Aluminiumlegierung und einer darauf aufgebrachten Beschichtung 26 aus einer edleren Legierung, beispielsweise einer Zinnlegierung. Weiterhin umfasst die elektrische Verbindung 20 ein elektrisches Anschlusselement 28 mit einer U-förmigen Metallklammer 30, deren beide Schenkel jeweils als Federelement 32, 32' ausgebildet sind.

Durch das Aufstecken der Metallklammer 30 auf den Aluminiumflachleiter 22 werden die Federelemente 32, 32' geweitet und üben daher eine Kraft auf die gegenüberliegenden Breitseiten des Aluminiumflachleiters 22 auf, so dass die Metallklammer 30 den Aluminiumflachleiter 22 zwischen sich einklemmt und dadurch am Aluminiumflachleiter 22 gehalten wird.

Figur 2b zeigt eine alternative elektrische Verbindung 20'. Die elektrische Verbindung 20' unterscheidet sich von der elektrischen Verbindung 20 aus Figur 2a dadurch, dass die Metallklammer 30 mit dem Aluminiumflachleiter 22 an einem Schweißpunkt 34 verschweißt ist, beispielsweise mittels Reibschweißen oder Ultraschallschweißen. Auf diese Weise wird eine dauerhafte elektrische Verbindung zwischen der Metallklammer 30 und dem Aluminiumflachleiter 22 gewährleistet. Zur Herstellung der elektrischen Verbindung 20' kann zunächst die Metallklammer 30 an der gewünschten Position seitlich auf den Aluminiumflachleiter 22 aufgeschoben und mit den Federelementen 32, 32'dort kraftschlüssig vorfixiert werden (entsprechend Figur 2a). Anschließend kann in einfacher Weise der Schweißpunkt 34 erzeugt werden, ohne dass eine zusätzliche Positionierung der Metallklammer 30 am Aluminiumflachleiter 22 erforderlich ist.

Figur 2c zeigt eine alternative elektrische Verbindung 20". Die elektrische Verbindung 20" unterscheidet sich von der elektrischen Verbindung 20 aus Figur 2a dadurch, dass die Metallklammer 30 mit dem Aluminiumflachleiter 22 verpresst ist, so dass die Metallklammer 30 und der Aluminiumflachleiter 22 dauerhaft durch eine Pressverbindung 36 miteinander verbunden sind.

Die Figuren 3a-b zeigen in schematischer Darstellung ein weiteres Ausführungsbeispiel eines Systems 38 zur Herstellung einer elektrischen Verbindung 40. Fig. 3a zeigt eine Schnittansicht entsprechend der in Fig. 3b mit IIIa bezeichneten Schnittebene. Fig. 3a zeigt eine Schnittansicht entsprechend der in Fig. 3a mit Illb bezeichneten Schnittebene.

Das System 38 umfasst einen Aluminiumflachleiter 42 mit einem Aluminiumkern 44, einer darauf aufgebrachten Beschichtung 46 aus einer Zinklegierung und einer Isolierung 48. Weiterhin umfasst das System 38 ein elektrisches Anschlusselement 50 mit einer U-förmigen Metallklammer 52 und einem Gehäuse 54, wobei die Metallklammer in einem Kontaktierungsraum 56 im Gehäuse 54 angeordnet ist.

Zur Herstellung der elektrischen Verbindung 40 wird der Aluminiumflachleiter 42 im gewünschten Anschlussbereich 57 abisoliert und in das Gehäuse 54 geführt, so dass der Anschlussbereich 57 im Kontaktierungsraums 56 positioniert und die Metallklammer 52 dort seitlich auf den Aluminiumflachleiter 42 aufgesteckt ist.

Das Gehäuse 54 ist am Kontaktierungsraum 56 seitlich geöffnet, so dass das Gehäuse 54 zur Kontaktierung des Aluminiumflachleiters 42 einfach seitlich auf den Aluminiumflachleiter 42 aufgesteckt werden kann. Beim Aufstecken des Gehäuses 54 auf den Aluminiumflachleiter 42 kommt es dann zum Aufstecken der Metallklammer 52 auf den Aluminiumflachleiter 42.

Die beiden Schenkel der U-förmigen Metallklammer 52 sind als Federelemente 58, 58' ausgebildet und klemmen den Aluminiumflachleiter 42 zwischen sich ein, so dass eine zuverlässige elektrische Verbindung 40 zwischen dem Aluminiumflachleiter 42 und dem Anschlusselement 50 gewährleistet wird.

Bei dem Gehäuse 54 handelt es sich vorzugsweise um eine Stromverteilerbox, die eine Mehrzahl elektrischer Abgriffe 60 zum Anschluss elektrischer Verbraucher aufweist. Das Gehäuse 54 kann weiterhin insbesondere auch als Sicherungsbox ausgebildet sein und Sicherungen 62 für die einzelnen Abgriffe 60 umfassen.

Durch das Gehäuse 54 wird die elektrische Verbindung 40 vor Feuchtigkeit und anderen Umwelteinflüssen aus der Umgebung geschützt, so dass die Lebensdauer der elektrischen Verbindung 40 erhöht wird. Der Aluminiumflachleiter 42 kann insbesondere dadurch vor Korrosion geschützt werden, dass er nur innerhalb des Gehäuses 54, insbesondere innerhalb des Kontaktierungsraums 56 abisoliert ist.

Die Fig. 4a-d zeigen ein weiteres Ausführungsbeispiel des Systems und der Verbindung. Das System 70 umfasst einen Aluminiumflachleiter 72 mit einer Isolierung 74 sowie ein Anschlusselement 76 mit einer Metallklammer 78. Die Metallklammer 78 weist einen ersten Schenkel 80 mit einer ersten Kontaktfläche 82 und einen zweiten Schenkel 84 mit einer zweiten Kontaktfläche 86 auf, wobei die zwei Kontaktflächen 82, 86 einander gegenüber liegen und vorzugsweise planparallel zueinander sind.

Der Abstand zwischen den beiden Kontaktflächen 82, 86 ist an die Dicke des Flachleiters 72 angepasst, so dass die Metallklammer 78 auf einen abisolierten Anschlussbereich 88 des Flachleiters 72 aufgeschoben werden kann, wie es in Fig. 4b dargestellt ist. Der abisolierte Anschlussbereich 88 kann wahlweise an einem Ende des Flachleiters 72 oder auch an einer anderen Position im Verlauf des Flachleiters 72 positioniert sein. Um das Aufschieben der Metallklammer 78 auf den Flachleiter 72 zu erleichtern, ist der Raum zwischen den beiden Schenkeln 80, 82 am Ende der beiden Schenkel aufgeweitet, beispielsweise durch an den Enden der Schenkel 80, 84 vorgesehene Fasen 90.

Um eine dauerhafte, elektrisch leitfähige Verbindung zwischen dem Flachleiter 72 und dem Anschlusselement 76 bzw. der Metallklammer 78 herzustellen, wird die Metallklammer 78 nach dem Aufschieben auf den Flachleiter 72 mit diesem im Bereich der Schenkel 80, 84 punktverschweißt. Zu diesem Zweck werden die auf gegenüberliegenden Seiten des Flachleiters 72 positionierten Schenkel 80, 84 jeweils mit einer Schweißelektrode 92, 94 kontaktiert, durch die sodann ein Schweißstrom durch die Schenkel 80, 84 und den Flachleiter 72 geleitet wird, so dass die Schenkel 80, 84 und der Flachleiter 72 miteinander verschweißt werden. Durch den Schweißstrom werden auch mögliche Oxidschichten auf dem Flachleiter 72 aufgebrochen, so dass es zu einer guten elektrischen Verbindung 95 zwischen dem Flachleiter 72 und den Schenkeln 80, 84 der Metallklammer 78 kommt.

Für das Punktverschweißen der Metallklammer 78 mit dem Flachleiter 72 hat sich das in Fig. 4c illustrierte, sogenannte DeltaSpot-Schweißverfahren als besonders geeignet erwiesen. Beim sogenannten DeltaSpot-Schweißverfahren wird zwischen den Elektroden 92, 94 und den damit elektrisch zu kontaktierenden Bauteilen, vorliegend also den Schenkeln 80, 84 der Metallklammer 78, jeweils ein Elektrodenband 96, 98 angeordnet, so dass die Elektroden 92, 94 nicht in direkten mechanischen Kontakt mit den damit elektrisch zu kontaktierenden Schenkeln 80, 84 kommen. Das Elektrodenband 96, 98 wird nach jeder Punktschweißung um ein Stück weitertransportiert (vgl. Pfeile 100 in Fig. 4c), so dass für jede Punktschweißung eine "frische" Elektrodenbandoberfläche verwendet wird. Auf diese Weise lassen sich auch bei einer Vielzahl hintereinander ausgeführter Schweißvorgänge saubere Schweißpunkte mit gleichbleibender Schweißqualität erzeugen. Nach dem Schweißvorgang ist die Metallklammer 78 dann wie in Fig. 4d dargestellt durch eine Schweißverbindung 102 mit dem Flachleiter 72 fest und elektrisch leitfähig verbunden.

Anstatt durch eine Schweißverbindung 102 können die Metallklammer 78 und der Flachleiter 72 auch form- und/oder kraftschlüssig miteinander verbunden werden, beispielsweise durch eine Nietverbindung 104, wie es bei dem in Fig. 5 dargestellten alternativen Ausführungsbeispiel des Systems der Fall ist. Für einander entsprechende Komponenten werden in Fig. 5 dieselben Bezugszeichen wie in den Fig. 4a-d verwendet.

Für die Nietverbindung (oder auch für eine Schraubverbindung) können in den Schenkeln 80, 84 entsprechende Bohrungen 106, 108 vorgesehen sein. Alternativ können die Schenkel 80, 84 und der Flachleiter 72 auch gemeinsam durchbohrt werden, wenn die Metallklammer 78 auf den Flachleiter 72 aufgesteckt ist.

Das Anschlusselement 76 kann insbesondere als Anschlussstück bzw. Kabelschuh verwendet werden, um eine weitere elektrische Komponente an den Flachleiter 72 anzuschließen. Zu diesem Zweck weist die Metallklammer 78 vorzugsweise eine Anschlussfläche 109 auf, um die Metallklammer 78 mit einer weiteren elektrischen Komponente, wie zum Beispiel einem Kabel, verbinden zu können. In Fig. 4a wird die Anschlussfläche 109 der Metallklammer 78 durch einen blechförmigen Abschnitt 110 gebildet, der an der Verbindungsstelle der beiden Schenkel 80, 84 ansetzt und mit diesen im Querschnitt eine Y-Form bildet. An die Anschlussfläche 109 des Abschnitts 110 kann eine elektrische Komponente wie zum Beispiel ein Kabel angeschweißt werden.

Alternativ kann der blechförmige Abschnitt 110 der Metallklammer 78 wie in Fig. 5 dargestellt eine Bohrung 112 aufweisen, so dass zum Beispiel ein Kabel mit dem blechförmigen Abschnitt 110 verschraubt oder vernietet werden kann. Insbesondere kann das Anschlusselement 76 neben der Metallklammer 78 ein damit verbundenes Kabel umfassen und so ein vorkonfektioniertes Anschlusselement 76 bilden.

Die Fig. 6a-c zeigen weitere Ausgestaltungen des Anschlusselements 76 und insbesondere des Anschlussbereichs der Metallklammer 78. Einander entsprechende Teile sind wiederum mit denselben Bezugszeichen versehen.

Das Anschlusselement 76' in Fig. 6a umfasst ein flexibles Kabel 114, das elektrisch mit der Metallklammer 78 verbunden ist, indem ein Ende des Kabels 114 bzw. eine am Ende des Kabels 114 vorgesehene Buchse bzw. Kabelschuh 116 auf die Anschlussfläche 109 aufgeschweißt ist, beispielsweise durch Ultraschallschweißen. Die Metallklammer 78 und das aufgeschweißte Kabel 114 können für das System als vorkonfektioniertes Anschlusselement 76' bereitgestellt werden.

Das Anschlusselement 76" in Fig. 6b umfasst einen Anschlussbolzen 118, der auf die Anschlussfläche 109 der Metallklammer 78 geschweißt ist, beispielsweise durch Reibschweißen. Auf diese Weise lassen sich verschiedene Kabel oder Komponenten mit dem Bolzen 118 verbinden.

Das Anschlusselement 76''' in Fig. 6c umfasst eine Metallklammer 78' mit zwei Schenkeln 80, 84 sowie ein Kabel 120 mit aufgesteckter Buchse 122, das mit einer an der Verbindung der beiden Schenkel 80, 84 angeordnete Anschlussfläche 124 verschweißt ist, insbesondere durch Reibschweißen. Die Metallklammer 78' und das damit verschweißte Kabel 120 können für das System als vorkonfektioniertes Anschlusselement 76''' zur Verfügung gestellt werden.

Die Metallklammer 78 bzw. 78' kann jeweils als einteiliges Bauteil hergestellt sein, zum Beispiel durch Extrusion eines Metallprofils mit entsprechendem Querschnitt und anschließendem Trennen des Metallprofils in einzelne Metallklammern.

Alternativ kann die Metallklammer 78 bzw. 78' auch mehrteilig ausgebildet werden. Die Fig. 7a-b zeigen ein Ausführungsbeispiel für eine solche mehrteilige Metallklammer 78".

Die Metallklammer 78" ist zweiteilig ausgebildet mit einem ersten Metallklammerteil 126 und einem zweiten Metallklammerteil 128, wobei das erste Metallklammerteil 126 den ersten Schenkel 80 und das zweite Metallklammerteil 128 den zweiten Schenkel 84 umfasst. Die Metallklammerteile 126, 128 weisen jeweils zueinander korrespondierende Verbindungsmittel 130 auf, um die beiden Metallklammerteile miteinander verbinden zu können, die dann wie in Fig. 7b dargestellt die Metallklammer 78" bilden. Die Verbindungsmittel 130 können wie in Fig. 7a dargestellt als zueinander korrespondierende Zapfen und Ausnehmungen mit Presspassung ausgebildet sein, so dass die beiden Metallklammerteile durch Pressen der Zapfen in die Ausnehmungen miteinander verbunden werden können. Alternativ sind zum Beispiel auch Clip- bzw. Rastverbindungen denkbar. Die Metallklammerteile 126, 128 können beispielsweise als Stanzteil und damit besonders preisgünstig hergestellt werden.

Fig. 8 zeigt einen Aluminiumflachleiter 132, an den exemplarisch verschiedene Anschlusselemente 134, 136, 138, 140 angeschlossen sind. Anschlusselement 134 ist wie das in Fig. 4a dargestellte Anschlusselement 76 ausgebildet mit einer zusätzlichen Bohrung 112 im blechförmigen Abschnitt 110 der Metallklammer 78, um die Metallklammer 78 mit einer weiteren Komponente verschrauben oder vernieten zu können. Anschlusselement 136 ist wie das in Fig. 6c dargestellte Anschlusselement 76''' ausgebildet mit einem an die Metallklammer 78' angeschweißten Kabel 120. Anschlusselement 138 ist wie das Anschlusselement 76" aus Fig. 6b ausgebildet mit einem auf den blechförmigen Abschnitt 110 der Metallklammer 78 aufgeschweißten Bolzen 118 zum Anschluss an eine weitere Komponente. Anschlusselement 140 ist wie das in Fig. 6a dargestellte Anschlusselement 76' ausgebildet mit einem auf den blechförmigen Abschnitt 110 der Metallklammer 78 geschweißten flexiblen Kabel 114.

Zum Anschluss der jeweiligen Anschlusselemente wird der Flachleiter 132 in den entsprechenden Bereichen abisoliert. Anschließend wird die jeweilige Metallklammer auf den Flachleiter aufgeschoben und anschließend mit dem Flachleiter 132 verschweißt, beispielsweise mit dem in Fig. 4c illustrierten DeltaSpot-Punktschweißverfahren, bzw. verschraubt oder vernietet. Die Anschlusselemente können wie am Beispiel von Anschlusselemente 140 dargestellt an einem Ende des Flachleiters oder wie am Beispiel der Anschlusselemente 134, 136 und 138 dargestellt, im Verlauf des Flachleiters an diesen angeschlossen werden. Weiterhin können die Anschlusselemente unter verschiedenen Winkeln auf den Flachleiter aufgesteckt werden, beispielsweise senkrecht (wie bei Anschlusselement 134 bzw. 136) oder auch unter einem schrägen Winkel zum Verlauf des Flachleiters 132 (wie bei Anschlusselement 138 bzw. 140).

Die einzelnen elektrischen Verbindungen zwischen Flachleiter 132 und den Anschlusselementen 134, 136, 138 bzw. 140 können nach dem Verschweißen, Verschrauben bzw. Vernieten mit einem Schrumpfschlauch oder einem Gehäuse umgeben werden (wie es in Fig. 8 für das Anschlusselement 136 durch die strichpunktierten Linien 142 dargestellt ist). Dadurch kann zum einen ein Berührungsschutz und zum anderen ein Korrosionsschutz erreicht werden. Für den Korrosionsschutz kann zusätzlich oder alternativ auch ein Polfett auf die jeweilige elektrische Verbindung aufgetragen werden, beispielsweise auf den Flachleiter 132 oder die jeweilige Metallklammer, bevor die Metallklammer auf den Flachleiter aufgeschoben wird.

Damit erlauben das vorliegend beschriebene Anschlusselement bzw. dessen Ausführungsformen und das dieses umfassende System äußerst flexible Anschlussmöglichkeiten für einen Flachleiter.

Die Fig. 9a-b zeigen ein alternatives System 200 zur Herstellung einer elektrischen Verbindung mit einem Aluminiumflachleiter 202 und einem elektrischen Anschlusselement 204, das ein Anschlussprofil 206 mit einer ebenen Kontaktfläche 208 aufweist, die flächig mit dem Aluminiumflachleiter 202 kontaktiert wird und dann wie in Fig. 9a dargestellt mittels einer Schweißverbindung 210 oder alternativ wie in Fig. 9b dargestellt mit einer mechanischen Verbindung, insbesondere einer Nietverbindung 212 mit dem Aluminiumflachleiter 202 fest und elektrisch leitfähig verbunden wird. Die Schweißverbindung 210 kann beispielsweise mittels Punktschweißen, insbesondere mit dem DeltaSpot-Schweißverfahren hergstellt werden. Das Anschlussprofil 206 weist vorzugsweise wie in Fig. 9a-b dargestellt eine stufige Form auf, wobei ein Kontaktbereich 214 mit der Kontaktfläche 208 zum Anschluss an den Flachleiter 202 durch eine Stufe 216 von einem Abschnitt 218 mit einer Anschlussfläche zum Anschluss an eine weitere elektrische Komponente getrennt ist. Auf diese Weise ist eine flachere Bauweise möglich. Der Abschnitt 218 kann auch wie in Fig. 6a-c für die Metallklammer dargestellt ausgebildet sein. Das System 200 und die dadurch bewirkte Verbindung stellen jeweils selbständige erfinderische Lehren dar.

Die anhand der Figuren beschriebenen Ausführungsbeispiele stellen weiterhin auch Ausführungsbeispiele für ein System und eine elektrische Verbindung gemäß einer alternativen Lehre dar, wenn die Aluminiumflachleiter gemäß der Ausführungsbeispiele durch einen Flachleiter aus einem anderen Material, insbesondere einem anderen Metall wie zum Beispiel Kupfer ersetzt werden.

Mit den zuvor beschriebenen Systemen und den damit hergestellten elektrischen Verbindungen ist damit eine einfache und zuverlässige elektrische Kontaktierung von Flachleitern, insbesondere Aluminiumflachleitern möglich, die zudem nur geringen Bauraum erfordert.

## Patentansprüche

1. System (2, 38, 70) zur Herstellung einer elektrischen Verbindung (12, 12', 20, 20', 20", 40, 95), umfassend:
- einen als Kraftfahrzeugenergieleiter, insbesondere Kraftfahrzeugbatterieleiter, ausgebildeten Aluminiumflachleiter (4, 22, 42, 72, 132) und
- ein elektrisches Anschlusselement (8, 8', 28, 46, 50, 76, 76', 76", 76"', 134, 136, 138, 140), das dazu eingerichtet ist, derart an den Aluminiumflachleiter (4, 22, 42, 72, 132) angeschlossen zu werden, dass zwischen dem Aluminiumflachleiter (4, 22, 42, 72, 132) und dem Anschlusselement (8, 8', 28, 46, 50, 76, 76', 76", 76''', 134, 136, 138, 140) eine elektrische Verbindung (12, 12', 20, 20', 20", 40, 95) hergestellt wird,
- wobei das Anschlusselement (8, 8', 28, 46, 50, 76, 76', 76", 76''', 134, 136, 138, 140) eine Metallklammer (10, 10', 30, 52, 78, 78', 78") umfasst, die dazu eingerichtet ist, derart seitlich auf den Aluminiumflachleiter (4, 22, 42, 72, 132) aufgesteckt zu werden, dass zwischen dem Aluminiumflachleiter (4, 22, 42, 72, 132) und der Metallklammer (10, 10', 30, 52, 78, 78', 78") eine elektrische Verbindung hergestellt wird, und
- wobei das Anschlusselement (16, 16', 57) ein Gehäuse (54) umfasst, in dem ein Kontaktierungsraum (56) vorgesehen ist,
**dadurch gekennzeichnet,**
- **dass** der Aluminiumflachleiter (4, 22, 42) derart durch das Gehäuse (54) hindurchführbar ist, dass ein Abschnitt des Aluminiumflachleiters (4, 22, 42) durch den Kontaktierungsraum (56) verläuft,
- **dass** die Metallklammer (10, 10', 30, 52) derart angeordnet ist, dass sie seitlich auf den durch den Kontaktierungsraum (56) verlaufenden Abschnitt des Aluminiumflachleiters (4, 22, 42) aufsteckbar ist, und
- **dass** es sich bei dem Gehäuse (54) um das Gehäuse eines Stromverteilers mit einer Mehrzahl elektrischer Anschlüsse zum Anschluss elektrischer Komponenten handelt, wobei die elektrischen Anschlüsse über die Metallklammer elektrisch mit dem Aluminiumflachleiter verbindbar sind, oder dass es sich bei dem Gehäuse (54) um das Gehäuse einer Sicherungsbox handelt, wobei die Sicherungsbox eine oder mehrere Sicherungen umfasst, mit denen ein oder mehrere elektrische Anschlüsse abgesichert werden können.

2. System nach Anspruch 1,
**dadurch gekennzeichnet, dass** die Metallklammer (10, 10', 30, 52, 78, 78', 78") dazu eingerichtet ist, über eine Schmalseite des Aluminiumflachleiters (4, 22, 42, 72, 132) derart seitlich auf den Aluminiumflachleiter (4, 22, 42, 72, 132) aufgesteckt zu werden, dass zwischen dem Aluminiumflachleiter (4, 22, 42, 72, 132) und der Metallklammer (10, 10', 30, 52, 78, 78', 78") eine elektrische Verbindung hergestellt wird.

3. System nach Anspruch 1 oder 2,
**dadurch gekennzeichnet, dass** die Metallklammer (10, 10', 30, 52, 78, 78', 78") aus Kupfer oder einer Kupferlegierung ausgebildet ist oder dass die Metallklammer (10, 10', 30, 52, 78, 78', 78") aus Aluminium oder einer Aluminiumlegierung ausgebildet ist.

4. System nach einem der Ansprüche 1 bis 3,
**dadurch gekennzeichnet dass** der Aluminiumflachleiter (4, 22, 42, 72, 132) zumindest in einem zum Anschluss des elektrischen Anschlusselements (8, 8', 28, 46, 50, 76, 76', 76", 76''', 134, 136, 138, 140) vorgesehenen Anschlussbereich (16, 16', 57, 88) mit einer leitfähigen Beschichtung (18, 26, 46) versehen ist, wobei die Beschichtung (18, 26, 46) vorzugsweise edler ist als die Aluminiumlegierung des Aluminiumflachleiters (4, 22, 42, 72, 132).

5. System nach einem der Ansprüche 1 bis 4,
**dadurch gekennzeichnet, dass** die Metallklammer (10, 10', 30, 52, 78, 78', 78") U- oder Y-förmig ausgebildet ist.

6. System nach einem der Ansprüche 1 bis 5,
**dadurch gekennzeichnet, dass** die Metallklammer (10, 10', 30, 52, 78, 78', 78") ein Federelement (32, 32', 58, 58') umfasst, das dazu ausgebildet ist, die Metallklammer (10, 10', 30, 52, 78, 78', 78") kraftschlüssig am Aluminiumflachleiter (4, 22, 42, 72, 132) zu halten.

7. System nach einem der Ansprüche 1 bis 6,
**dadurch gekennzeichnet, dass** die Metallklammer (10, 10', 30, 52, 78, 78', 78") einen ersten Schenkel (80) mit einer ersten Kontaktfläche (82) und einen zweiten Schenkel (84) mit einer der ersten Kontaktfläche (82) gegenüberliegenden zweiten Kontaktfläche (86) aufweist, wobei der Abstand zwischen der ersten und der zweiten Kontaktfläche (82, 86) an die Dicke des Aluminiumflachleiters (4, 22, 42, 72, 132) angepasst ist, so dass die Metallklammer (10, 10', 30, 52, 78, 78', 78") mit dem ersten und dem zweiten Schenkel (80, 84) auf den Aluminiumflachleiter (4, 22, 42, 72, 132) aufsteckbar ist, wobei die Schenkel (80, 84) insbesondere so ausgebildet sind, dass die erste und/oder zweite Kontaktfläche (82, 86) im aufgesteckten Zustand flächig an den Breitseiten des Aluminiumflachleiters (4, 22, 42, 72, 132) anliegt.

8. System nach Anspruch 7,
**dadurch gekennzeichnet, dass** die Metallklammer (10, 10', 30, 52, 78, 78', 78") zwei miteinander verbundene, vorzugsweise kraft- und/oder formschlüssig untereinander verbundene, Metallklammerteile (126, 128) aufweist, wobei das eine Metallklammerteil (126) den ersten (80) und das andere Metallklammerteil (128) den zweiten Schenkel (84) umfasst.

9. Elektrische Verbindung (12, 12', 20, 20', 20", 40, 95) zur Verwendung in Kraftfahrzeugen (6), hergestellt unter Verwendung eines Systems (2, 38, 70) zur Herstellung einer elektrischen Verbindung (12, 12', 20, 20', 20", 40, 95),
- wobei das System (2, 38, 70) einen als Kraftfahrzeugenergieleiter, insbesondere Kraftfahrzeugbatterieleiter, ausgebildeten Aluminiumflachleiter (4, 22,42, 72, 132) und ein elektrisches Anschlusselement (8, 8', 28, 46, 50, 76, 76', 76", 76''', 134, 136, 138, 140) umfasst, das dazu eingerichtet ist, derart an den Aluminiumflachleiter (4, 22, 42, 72, 132) des Systems (2, 38, 70) angeschlossen zu werden, dass zwischen dem Aluminiumflachleiter (4, 22, 42, 72, 132) und dem Anschlusselement (8, 8', 28, 46, 50, 76, 76', 76", 76''', 134, 136, 138, 140) eine elektrische Verbindung (12, 12', 20, 20', 20", 40, 95) hergestellt wird,
- wobei das Anschlusselement (8, 8', 28, 46, 50, 76, 76', 76", 76''', 134, 136, 138, 140) des Systems (2, 38, 70) eine Metallklammer (10, 10', 30, 52, 78, 78', 78") umfasst, die dazu eingerichtet ist, derart seitlich auf den Aluminiumflachleiter (4, 22, 42, 72, 132) des Systems (2, 38, 70) aufgesteckt zu werden, dass zwischen dem Aluminiumflachleiter (4, 22, 42, 72, 132) und der Metallklammer (10, 10', 30, 52, 78, 78', 78") eine elektrische Verbindung hergestellt wird, und
- wobei das Anschlusselement (16, 16', 57) ein Gehäuse (54) umfasst, in dem ein Kontaktierungsraum (56) vorgesehen ist, und
- wobei die Metallklammer (10, 10', 30, 52, 78, 78', 78") des elektrischen Anschlusselements (8, 28, 50, 76, 76', 76", 76''', 134, 136, 138, 140) derart seitlich auf den Aluminiumflachleiter (4, 22, 42, 72, 132) aufgesteckt ist, dass der Aluminiumflachleiter (4, 22, 42, 72, 132) und die Metallklammer (10, 10', 30, 52, 78, 78', 78") elektrisch verbunden sind,
**dadurch gekennzeichnet, dass**
- der Aluminiumflachleiter (4, 22, 42) derart durch das Gehäuse (54) hindurchgeführt ist, dass ein Abschnitt des Aluminiumflachleiters (4, 22, 42) durch den Kontaktierungsraum (56) verläuft,
- dass die Metallklammer (10, 10', 30, 52) seitlich auf den durch den Kontaktierungsraum (56) verlaufenden Abschnitt des Aluminiumflachleiters (4, 22, 42) aufgesteckt ist, und
- dass es sich bei dem Gehäuse (54) des Anschlusselements (16, 16', 57) des Systems (2, 38, 70) um das Gehäuse eines Stromverteilers mit einer Mehrzahl elektrischer Anschlüsse zum Anschluss elektrischer Komponenten handelt, wobei die elektrischen Anschlüsse über die Metallklammer elektrisch mit dem Aluminiumflachleiter des Systems (2, 38, 70) verbindbar sind, oder dass es sich bei dem Gehäuse (54) um das Gehäuse einer Sicherungsbox handelt, wobei die Sicherungsbox eine oder mehrere Sicherungen umfasst, mit denen ein oder mehrere elektrische Anschlüsse abgesichert werden können.

10. Elektrische Verbindung nach Anspruch 9,
**dadurch gekennzeichnet, dass** die Metallklammer (10, 10', 30, 52, 78, 78', 78") kraft- und/oder formschlüssig mit dem Aluminiumflachleiter (4, 22, 42, 72, 132) verbunden ist, vorzugsweise mittels einer Press- und/oder Quetschverbindung.

11. Elektrische Verbindung nach Anspruch 9 oder 10,
**dadurch gekennzeichnet, dass** die Metallklammer (10, 10', 30, 52, 78, 78', 78") stoffschlüssig mit dem Aluminiumflachleiter (4, 22, 42, 72, 132) verbunden, vorzugsweise verschweißt ist, insbesondere durch Ultraschallschweißen, Laserschweißen, Widerstandspunktschweißen oder Reibpunktschweißen.

12. Elektrische Verbindung nach einem der Ansprüche 9 bis 11,
**dadurch gekennzeichnet, dass** die Metallklammer (10, 10', 30, 52, 78, 78', 78") schräg zum Verlauf des Aluminiumflachleiters (4, 22, 42, 72, 132) auf den Aluminiumflachleiter (4, 22, 42, 72, 132) aufgesteckt ist.

13. Verfahren zur Herstellung einer elektrischen Verbindung (12, 12', 20, 20', 20", 40) nach einem der Ansprüche 9 bis 12 unter Verwendung eines Systems (2, 38, 70) zur Herstellung einer elektrischen Verbindung (12, 12', 20, 20', 20", 40, 95),
- wobei das System (2, 38, 70) einen als Kraftfahrzeugenergieleiter, insbesondere Kraftfahrzeugbatterieleiter, ausgebildeten Aluminiumflachleiter (4, 22, 42, 72, 132) und ein elektrisches Anschlusselement aufweist (8, 8', 28, 46, 50, 76, 76', 76", 76''', 134, 136, 138, 140), das dazu eingerichtet ist, derart an den Aluminiumflachleiter (4, 22, 42, 72, 132) angeschlossen zu werden, dass zwischen dem Aluminiumflachleiter (4, 22, 42, 72, 132) und dem Anschlusselement (8, 8', 28, 46, 50, 76, 76', 76", 76''', 134, 136, 138, 140) eine elektrische Verbindung (12, 12', 20, 20', 20", 40, 95) hergestellt wird,
- wobei das Anschlusselement (8, 8', 28, 46, 50, 76, 76', 76", 76''', 134, 136, 138,140) des Systems (2, 38, 70) eine Metallklammer (10, 10', 30, 52, 78, 78', 78") umfasst, die dazu eingerichtet ist, derart seitlich auf den Aluminiumflachleiter (4, 22, 42, 72, 132) des Systems (2, 38, 70) aufgesteckt zu werden, dass zwischen dem Aluminiumflachleiter (4, 22, 42, 72, 132) und der Metallklammer (10, 10', 30, 52, 78, 78', 78") eine elektrische Verbindung hergestellt wird, und
- wobei das Anschlusselement (16, 16', 57) des Systems (2, 38, 70) ein Gehäuse (54) umfasst, in dem ein Kontaktierungsraum (56) vorgesehen ist,
- wobei der Aluminiumflachleiter (4, 22, 42) des Systems (2, 38, 70) derart durch das Gehäuse (54) hindurchführbar ist, dass ein Abschnitt des Aluminiumflachleiters (4, 22, 42) des Systems (2, 38, 70) durch den Kontaktierungsraum (56) verläuft,
- wobei die Metallklammer (10, 10', 30, 52) des Systems (2, 38, 70) derart angeordnet ist, dass sie seitlich auf den durch den Kontaktierungsraum (56) verlaufenden Abschnitt des Aluminiumflachleiters (4, 22, 42) des Systems (2, 38, 70) aufsteckbar ist, und
- wobei es sich bei dem Gehäuse (54) um das Gehäuse eines Stromverteilers mit einer Mehrzahl elektrischer Anschlüsse zum Anschluss elektrischer Komponenten handelt, wobei die elektrischen Anschlüsse über die Metallklammer elektrisch mit dem Aluminiumflachleiter des Systems (2, 38, 70) verbindbar sind, oder dass es sich bei dem Gehäuse (54) um das Gehäuse einer Sicherungsbox handelt, wobei die Sicherungsbox eine oder mehrere Sicherungen umfasst, mit denen ein oder mehrere elektrische Anschlüsse abgesichert werden können,
wobei das Verfahren folgende Schritte umfasst:
- Abisolieren des Aluminiumflachleiters (4, 22, 42, 72, 132) des Systems in einem Anschlussbereich (16, 16', 57, 88), und
- seitliches Aufstecken der Metallklammer des Systems (10, 10', 30, 52, 78, 78', 78") auf den Aluminiumflachleiter (4, 22, 42, 72, 132) im Anschlussbereich (16, 16', 57, 88) derart, dass eine elektrische Verbindung (12, 12', 20, 20', 20", 40, 95) zwischen dem Aluminiumflachleiter des Systems (4, 22, 42, 72, 132) und der Metallklammer des Systems (10, 10', 30, 52, 78, 78', 78") hergestellt wird.

14. Verfahren nach Anspruch 13, weiter umfassend:
- kraft- und/oder formschlüssiges Verbinden der Metallklammer (10, 10', 30, 52, 78, 78', 78") mit dem Aluminiumflachleiter (4, 22, 42, 72, 132), vorzugsweise unter Herstellung einer Press- und/oder Quetschverbindung.

15. Verfahren nach Anspruch 13 oder 14, weiter umfassend:
- stoffschlüssiges Verbinden der Metallklammer (10, 10', 30, 52, 78, 78', 78") mit dem Aluminiumflachleiter (4, 22,42, 72, 132), vorzugsweise Verschweißen, insbesondere durch Ultraschallschweißen, Laserschweißen, Widerstandspunktschweißen oder Reibpunktschweißen.

## Claims

1. System (2, 38, 70) for the establishment of an electrical connection (12, 12', 20, 20', 20", 40, 95), comprising:
- an aluminium flat conductor (4, 22, 42, 72, 132) configured as a motor vehicle energy conductor, in particular a motor vehicle battery conductor, and
- an electrical connecting element (8, 8', 28, 46, 50, 76, 76', 76", 76''', 134, 136, 138, 140) which is designed to be connected to the aluminium flat conductor (4, 22, 42, 72, 132) such that an electrical connection (12, 12', 20, 20', 20", 40, 95) is established between the aluminium flat conductor (4, 22, 42, 72, 132) and the connecting element (8, 8', 28, 46, 50, 76, 76', 76", 76'''),
- wherein the connecting element (8, 8', 28, 46, 50, 76, 76', 76", 76''', 134, 136, 138, 140) comprises a metal clip (10, 10', 30, 52, 78, 78', 78") which is adapted to be laterally mounted onto the aluminium flat conductor (4, 22, 42, 72, 132) such that an electrical connection is established between the aluminium flat conductor (4, 22, 42, 72, 132) and the metal clip (10, 10', 30, 52, 78, 78', 78"), and
- wherein the connecting element (16, 16', 57) comprises a housing (54) in which a contacting space (56) is provided,
**characterised**
- **in that** the aluminium flat conductor (4, 22, 42) can be guided through the housing (54) in such a way that a section of the aluminium flat conductor (4, 22, 42) runs through the contacting space (56),
- **in that** the metal clip (10, 10', 30, 52) is arranged in such a way that it can be mounted laterally onto that section of the aluminium flat conductor (4, 22, 42) which runs through the contacting space (56), and
- **in that** the housing (54) is the housing of a power distributor having a plurality of electrical terminals for connecting electrical components, wherein the electrical terminals are electrically connectable to the aluminium flat conductor via the metal clip, or **in that** the housing (54) is the housing of a fuse box, wherein the fuse box comprises one or more fuses with which one or more electrical terminals can be protected.

2. System according to claim 1,
**characterised in that** the metal clip (10, 10', 30, 52, 78, 78', 78") is designed to be mounted laterally onto the aluminium flat conductor (4, 22, 42, 72, 132) via a narrow side of the aluminium flat conductor (4, 22, 42, 72, 132) in such a way that an electrical connection is established between the aluminium flat conductor (4, 22, 42, 72, 132) and the metal clip (10, 10', 30, 52, 78, 78', 78").

3. System according to claim 1 or 2,
**characterised in that** the metal clip (10, 10', 30, 52, 78, 78', 78") is made from copper or a copper alloy or that the metal clip (10, 10', 30, 52, 78, 78', 78") is made from aluminium or an aluminium alloy.

4. System according to one of claims 1 to 3,
**characterised in that** the aluminium flat conductor (4, 22, 42, 72, 132) is provided with a conductive coating (18, 26, 46) at least in a connection region (16, 16', 57,88) provided for connection of the electrical connecting element (8, 8', 28, 46, 50, 76, 76', 76", 76''', 134, 136, 138, 140), wherein the coating (18, 26, 46) is preferably more noble than the aluminium alloy of the aluminium flat conductor (4, 22, 42, 72, 132).

5. System according to any one of claims 1 to 4,
**characterised in that** the metal clip (10, 10', 30, 52, 78, 78', 78") is U- or Y-shaped.

6. System according to any one of claims 1 to 5,
**characterised in that** the metal clip (10, 10', 30, 52, 78, 78', 78") comprises a spring element (32, 32', 58, 58') which is configured to hold the metal clip (10, 10', 30, 52, 78, 78', 78") on the aluminium flat conductor (4, 22, 42, 72, 132) in a force-fitting manner.

7. System according to any one of claims 1 to 6,
**characterised in that** the metal clip (10, 10', 30, 52, 78, 78', 78") has a first limb (80) with a first contact surface (82) and a second limb (84) with a second contact surface (86) opposite the first contact surface (82), wherein the distance between the first and the second contact surfaces (82, 86) is adapted to the thickness of the flat aluminium conductor (4, 22, 42, 72, 132), so that the metal clip (10, 10', 30, 52, 78, 78', 78") can be mounted with the first and second limbs (80, 84) onto the aluminium flat conductor (4, 22, 42, 72, 132), wherein the limbs (80, 84) are designed in particular in such a way that the first and/or second contact surface (82, 86) in the mounted state lies flat against the broad sides of the aluminium flat conductor (4, 22, 42, 72, 132).

8. System according to claim 7,
**characterised in that** the metal clamp (10, 10', 30, 52, 78, 78', 78") has two metal clamp parts (126, 128) which are connected to one another, preferably connected to one another in a force-fitting and/or form-locking manner, wherein one metal clip part (126) comprises the first limb (80) and the other metal clip part (128) comprises the second limb (84).

9. Electrical connection (12, 12', 20, 20', 20", 40, 95) for use in motor vehicles (6) established using a system (2, 38, 70) for the establishment of an electrical connection (12, 12', 20, 20', 20", 40, 95),
- wherein the system (2, 38, 70) comprises an aluminium flat conductor (4, 22, 42, 72, 132) configured as a motor vehicle energy conductor, in particular a motor vehicle battery conductor, and an electrical connecting element (8, 8', 28, 46, 50, 76, 76', 76", 76''', 134, 136, 138, 140) which is designed to be connected to the aluminium flat conductor (4, 22, 42, 72, 132) of the system (2, 38, 70) in such a way that an electrical connection (12, 12', 20, 20', 20", 40, 95) is established between the aluminium flat conductor (4, 22, 42, 72, 132) and the connecting element (8, 8', 28, 46, 50,76, 76', 76", 76''', 134, 136, 138, 140),
- wherein the connecting element (8, 8', 28, 46, 50, 76, 76', 76", 76''', 134, 136, 138, 140) of the system (2, 38, 70) comprises a metal clip (10, 10', 30, 52, 78, 78', 78") adapted to be mounted laterally onto the aluminium flat conductor (4, 22, 42, 72, 132) of the system (2, 38, 70) in such a way that an electrical connection is established between the aluminium flat conductor (4, 22, 42, 72, 132) and the metal clip (10, 10', 30, 52, 78, 78', 78"), and
- wherein the connecting element (16, 16', 57) comprises a housing (54) in which a contacting space (56) is provided, and
- wherein the metal clip (10, 10', 30, 52, 78, 78', 78") of the electrical connecting element (8, 28, 50, 76, 76', 76", 76''', 134, 136, 138, 140) is mounted laterally onto the aluminium flat conductor (4, 22, 42, 72, 132) in such a way that the aluminium flat conductor (4, 22, 42, 72, 132) and the metal clip (10, 10', 30, 52, 78, 78', 78") are electrically connected,
**characterized**
- **in that** the aluminium flat conductor (4, 22, 42) is guided through the housing (54) in such a way that a section of the aluminium flat conductor (4, 22, 42) extends through the contacting space (56),
- **in that** the metal clip (10, 10', 30, 52) is mounted laterally onto the section of the aluminium flat conductor (4, 22, 42) which extends through the contacting space (56), and
- **in that** the housing (54) of the connecting element (16, 16', 57) of the system (2, 38, 70) is the housing of a power distributor with a plurality of electrical terminals for connecting electrical components, wherein the electrical terminals are electrically connectable to the aluminium flat conductor of the system (2, 38, 70) via the metal clip, or **in that** the housing (54) is the housing of a fuse box, wherein the fuse box comprises one or more fuses with which one or more electrical terminals can be protected.

10. Electrical connection according to claim 9,
**characterised in that** the metal clip (10, 10', 30, 52, 78, 78', 78") is connected to the aluminium flat conductor (4, 22, 42, 72, 132) in a force-fitting and/or form-locking manner, preferably by means of a press and/or crimp connection.

11. Electrical connection according to claim 9 or 10,
**characterised in that** the metal clip (10, 10', 30, 52, 78, 78', 78") is connected in a material-bonded manner, preferably welded, to the aluminium flat conductor (4, 22, 42, 72, 132), in particular by ultrasonic welding, laser welding, resistance spot welding or friction spot welding.

12. Electrical connection according to any one of claims 9 to 11,
**characterised in that** the metal clip (10, 10', 30, 52, 78, 78', 78") is mounted onto the aluminium flat conductor (4, 22, 42, 72, 132) at an angle to the course of the aluminium flat conductor (4, 22, 42, 72,132).

13. Method for the establishment of an electrical connection (12, 12', 20, 20', 20", 40) according to one of claims 9 to 12 using a system (2, 38, 70) for the establishment of an electrical connection (12, 12', 20, 20', 20", 40, 95),
- wherein the system (2, 38, 70) comprises an aluminium flat conductor (4, 22, 42, 72, 132) configured as a motor vehicle energy conductor, in particular a motor vehicle battery conductor, and an electrical connecting element (8, 8', 28, 46, 50, 76, 76', 76", 76''', 134, 136, 138, 140), which is adapted to be connected to the aluminium flat conductor (4, 22, 42, 72, 132) in such a way that an electrical connection (12, 12', 20, 20', 20", 40, 95) is established between the aluminium flat conductor (4, 22, 42, 72, 132) and the connecting element (8, 8', 28, 46, 50, 76, 76', 76", 76''', 134, 136, 138, 140),
- wherein the connecting element (8, 8', 28, 46, 50, 76, 76', 76", 76''', 134, 136, 138, 140) of the system (2, 38, 70) comprises a metal clip (10, 10', 30, 52, 78, 78', 78") which is adapted to be laterally mounted onto the aluminium flat conductor (4, 22, 42, 72, 132) of the system (2, 38, 70) in such a way that an electrical connection is established between the aluminium flat conductor (4, 22, 42, 72, 132) and the metal clip (10, 10', 30, 52, 78, 78', 78"), and
- wherein the connecting element (16, 16', 57) of the system (2, 38, 70) comprises a housing (54) in which a contacting space (56) is provided,
- wherein the aluminium flat conductor (4, 22, 42) of the system (2, 38, 70) can be guided through the housing (54) such that a section of the aluminium flat conductor (4, 22, 42) of the system (2, 38, 70) extends through the contacting space (56),
- wherein the metal clip (10, 10', 30, 52) of the system (2, 38, 70) is arranged in such a way that it can be mounted laterally onto the section of the aluminium flat conductor (4, 22, 42) of the system (2, 38, 70) extending through the contacting space (56), and
- wherein the housing (54) is the housing of a power distributor with a plurality of electrical terminals for connecting electrical components, wherein the electrical terminals are electrically connectable to the aluminium flat conductor of the system (2, 38, 70) via the metal clip, or the housing (54) is the housing of a fuse box, wherein the fuse box comprises one or more fuses with which one or more electrical terminals can be protected,
wherein the method comprises the following steps:
- stripping the aluminium flat conductor (4, 22, 42, 72, 132) of the system in a connection area (16, 16', 57, 88), and
- lateral mounting of the metal clip of the system (10, 10', 30, 52, 78, 78', 78") onto the aluminium flat conductor (4, 22, 42, 72, 132) in the connection region (16, 16', 57, 88) in such a way that an electrical connection (12, 12', 20, 20', 20", 40, 95) is established between the aluminium flat conductor of the system (4, 22, 42, 72,132) and the metal clip of the system (10, 10', 30, 52, 78, 78', 78").

14. Method according to claim 13, further comprising:
connecting the metal clip (10, 10', 30, 52, 78, 78', 78") to the aluminium flat conductor (4, 22, 42, 72, 132) in a force-fitting and/or form-locking manner, preferably with the establishment of a press and/or crimp connection.

15. Method according to claim 13 or 14, further comprising: connection of the metal clip (10, 10', 30, 52, 78, 78', 78") to the aluminium flat conductor (4, 22, 42, 72, 132) in a material-bonded manner, preferably by welding, in particular by ultrasonic welding, laser welding, resistance spot welding or friction spot welding.

## Revendications

1. Système (2, 38, 70) de fabrication d'un raccordement électrique (12, 12', 20, 20', 20", 40, 95), comportant:
- un conducteur plat en aluminium (4, 22, 42, 72, 132) conçu en tant que conducteur d'énergie de véhicule automobile, notamment en tant que conducteur de batterie de véhicule automobile, et
- un élément de connexion électrique (8, 8', 28, 46, 50, 76, 76', 76", 76''', 134, 136, 138, 140) qui est conçu de sorte à être connecté au conducteur plat en aluminium (4, 22, 42, 72, 132) afin de fabriquer, entre le conducteur plat en aluminium (4, 22, 42, 72, 132) et l'élément de connexion (8, 8', 28, 46, 50, 76, 76', 76", 76''', 134, 136, 138, 140), un raccordement électrique (12, 12', 20, 20', 20", 40, 95),
- l'élément de connexion (8, 8', 28,46, 50, 76, 76', 76", 76''', 134, 136, 138, 140) comportant un collier métallique (10, 10', 30, 52, 78, 78', 78") qui est conçu de sorte à être monté latéralement sur le conducteur plat en aluminium (4, 22, 42, 72,132) afin de fabriquer, entre le conducteur plat en aluminium (4, 22, 42, 72, 132) et le collier métallique (10, 10', 30, 52, 78, 78', 78"), un raccordement électrique, et
- l'élément de connexion (16, 16', 57) comportant un boîtier (54) dans lequel l'on prévoit un espace de mise en contact (56),
**caractérisé**
- **en ce que** le conducteur plat en aluminium (4, 22, 42) est susceptible d'être introduit de telle sorte à travers le boîtier (54) qu'une section du conducteur plat en aluminium (4, 22, 42) passe à travers l'espace de mise en contact (56),
- **en ce que** le collier métallique (10, 10', 30, 52) est agencé de sorte à pouvoir être monté latéralement sur la section du conducteur plat en aluminium (4, 22, 42) passant à travers l'espace de mise en contact (56), et
- **en ce que** le boîtier (54) est un boîtier d'un distributeur de courant avec une multitude de connexions électriques pour le branchement de composants électriques, les connexions électriques étant susceptibles d'être reliées électriquement, par l'intermédiaire du collier métallique, avec le conducteur plat en aluminium, ou en ce que le boîtier (54) estun boîtier d'une boîte à fusibles, la boîte à fusibles comportant un ou plusieurs fusibles avec lesquels une ou plusieurs connexions électriques peuvent être protégées par fusibles.

2. Système selon la revendication 1,
**caractérisé en ce que** le collier métallique (10, 10', 30, 52, 78, 78', 78") est conçu de sorte à être monté, par un côté étroit du conducteur plat en aluminium (4, 22,42, 72, 132), latéralement sur le conducteur plat en aluminium (4, 22, 42, 72, 132) afin de fabriquer, entre le conducteur plat en aluminium (4, 22, 42, 72, 132) et le collier métallique (10, 10', 30, 52, 78, 78', 78"), un raccordement électrique.

3. Système selon la revendication 1 ou 2,
**caractérisé en ce que** le collier métallique (10, 10', 30, 52, 78, 78', 78") est conçu en cuivre ou en alliage de cuivre ou **en ce que** le collier métallique (10, 10', 30, 52, 78, 78', 78") est conçu en aluminium ou en alliage d'aluminium.

4. Système selon l'une des revendications 1 à 3,
**caractérisé en ce que** le conducteur plat en aluminium (4, 22, 42, 72, 132) est pourvu, au moins dans une zone de connexion (16, 16', 57, 88) prévue pour le branchement de l'élément de connexion électrique (8, 8', 28, 46, 50, 76, 76', 76", 76''', 134, 136, 138, 140), d'un revêtement conducteur (18, 26, 46), le revêtement (18, 26, 46) étant, de préférence, plus noble que l'alliage d'aluminium du conducteur plat en aluminium (4, 22, 42, 72, 132).

5. Système selon l'une des revendications 1 à 4,
**caractérisé en ce que** le collier métallique (10, 10', 30, 52, 78, 78', 78") est conçu en forme de U ou de Y.

6. Système selon l'une des revendications 1 à 5,
**caractérisé en ce que** le collier métallique (10, 10', 30, 52, 78, 78', 78") comporte un élément à ressort (32, 32', 58, 58') qui est conçu de sorte à maintenir, par liaison de force, le collier métallique (10, 10', 30, 52, 78, 78', 78") sur le conducteur plat en aluminium (4, 22, 42, 72, 132).

7. Système selon l'une des revendications 1 à 6,
**caractérisé en ce que** le collier métallique (10, 10', 30, 52, 78, 78', 78") présente une première branche (80) avec une première surface de contact (82) et une deuxième branche (84) avec une deuxième surface de contact (82) à l'opposé de la première surface de contact (86), la distance entre la première et la deuxième surface de contact (82, 86) étant adaptée à l'épaisseur du conducteur plat en aluminium (4, 22, 42, 72, 132), de sorte que le collier métallique (10, 10', 30, 52, 78, 78', 78") est susceptible de pouvoir être monté, avec la première et la deuxième branche (80, 84), sur le conducteur plat en aluminium (4, 22, 42, 72, 132), les branches (80, 84) étant notamment conçues de sorte que la première et/ou la deuxième surface de contact (82, 86), à l'état monté, reposent à plat sur les côtés larges du conducteur plat en aluminium (4, 22, 42, 72, 132).

8. Système selon la revendication 7,
**caractérisé en ce que** le collier métallique (10, 10', 30, 52, 78, 78', 78") présente deux parties de collier métallique (126, 128), reliées l'une à l'autre, de préférence reliées entre elles par liaison de forme et/ou de force, une partie de collier métallique (126) comportant la première branche (80) et l'autre partie de collier métallique (128) comportant la deuxième branche (84).

9. Raccordement électrique (12, 12', 20, 20', 20", 40, 95) destiné à être utilisé dans des véhicules automobiles (6), fabriqué en utilisant un système (2, 38, 70) de fabrication d'un raccordement électrique (12, 12', 20, 20', 20", 40, 95),
- le système (2, 38, 70) comportant un conducteur plat en aluminium (4, 22, 42, 72, 132), conçu en tant que conducteur d'énergie de véhicule automobile, notamment en tant que conducteur de batterie de véhicule automobile, et un élément de connexion électrique (8, 8', 28, 46, 50, 76, 76', 76", 76''', 134, 136, 138, 140) qui est conçu de sorte à être connecté au conducteur plat en aluminium (4, 22, 42, 72, 132) du système (2, 38, 70) afin de fabriquer, entre le conducteur plat en aluminium (4, 22, 42, 72, 132) et l'élément de connexion (8, 8', 28, 46, 50, 76, 76', 76", 76''', 134, 136, 138, 140), un raccordement électrique (12,12', 20, 20', 20", 40, 95),
- l'élément de connexion (8, 8', 28, 46, 50, 76, 76', 76", 76''', 134, 136, 138, 140) du système (2, 38, 70) comportant un collier métallique (10, 10', 30, 52, 78, 78', 78") qui est conçu de sorte à être monté latéralement sur le conducteur plat en aluminium (4, 22, 42, 72, 132) du système (2, 38, 70) afin de fabriquer, entre le conducteur plat en aluminium (4, 22, 42, 72, 132) et le collier métallique (10, 10', 30, 52, 78, 78', 78"), un raccordement électrique, et
- l'élément de connexion (16, 16', 57) comportant un boîtier (54) dans lequel l'on prévoit un espace de mise en contact (56), et
- le collier métallique (10, 10', 30, 52, 78, 78', 78") de l'élément de connexion électrique (8, 28, 50, 76, 76', 76", 76''', 134, 136, 138, 140) étant monté de telle sorte latéralement sur le conducteur plat en aluminium (4, 22, 42, 72, 132) que le conducteur plat en aluminium (4, 22, 42, 72,132) et le collier métallique (10, 10', 30, 52, 78, 78', 78") sont reliés électriquement,
**caractérisé**
- **en ce que** le conducteur plat en aluminium (4, 22, 42) est susceptible d'être introduit de telle sorte à travers le boîtier (54) qu'une section du conducteur plat en aluminium (4, 22, 42) passe à travers l'espace de mise en contact (56),
- **en ce que** le collier métallique (10, 10', 30, 52) est monté latéralement sur la section du conducteur plat en aluminium (4, 22, 42) passant à travers l'espace de mise en contact (56), et
- **en ce que** le boîtier (54) de l'élément de connexion (16, 16', 57) du système (2, 38, 70) est un boîtier d'un distributeur de courant avec une multitude de connexions électriques pour le branchement de composants électriques, les connexions électriques étant susceptibles d'être reliées électriquement, par l'intermédiaire du collier métallique, avec le conducteur plat en aluminium du système (2, 38, 70), ou en ce que le boîtier (54) est un boîtier d'une boîte à fusibles, la boîte à fusibles comportant un ou plusieurs fusibles avec lesquels une ou plusieurs connexions électriques peuvent être protégées par fusibles.

10. Raccordement électrique selon la revendication 9
**caractérisé en ce que** le collier métallique (10, 10', 30, 52, 78, 78', 78") est relié par liaison de forme et/ou de force au conducteur plat en aluminium (4, 22, 42, 72, 132), de préférence au moyen d'un assemblage serti et/ou d'un sertissage.

11. Raccordement électrique selon la revendication 9 ou 10,
**caractérisé en ce que** le collier métallique (10, 10', 30, 52, 78, 78', 78") est relié par liaison par la matière au conducteur plat en aluminium (4, 22, 42, 72, 132), est, de préférence, soudé, notamment par un soudage par ultrasons, un soudage au laser, un soudage par points et par résistance ou un soudage par points de friction.

12. Raccordement électrique selon l'une des revendications 9 à 11,
**caractérisé en ce que** le collier métallique (10, 10', 30, 52, 78, 78', 78") est monté obliquement par rapport au parcours du conducteur plat en aluminium (4, 22, 42, 72, 132) sur le conducteur plat en aluminium (4, 22, 42, 72, 132).

13. Procédé de fabrication d'un raccordement électrique (12, 12', 20, 20', 20", 40) selon l'une des revendications 9 à 12 en utilisant un système (2, 38, 70) pour la fabrication d'un raccordement électrique (12, 12', 20, 20', 20", 40, 95):
- le système (2, 38, 70) présentant un conducteur plat en aluminium (4, 22, 42, 72, 132), conçu en tant que conducteur d'énergie de véhicule automobile, notamment en tant que conducteur de batterie de véhicule automobile, et un élément de connexion électrique (8, 8', 28, 46, 50, 76, 76', 76", 76''', 134, 136, 138,140) qui est conçu de sorte à être connecté au conducteur plat en aluminium (4, 22, 42, 72, 132) afin de fabriquer, entre le conducteur plat en aluminium (4, 22, 42, 72, 132) et l'élément de connexion (8, 8', 28, 46, 50, 76, 76', 76", 76''', 134, 136, 138, 140), un raccordement électrique (12, 12', 20, 20', 20", 40, 95),
- l'élément de connexion (8, 8', 28, 46, 50, 76, 76', 76", 76''', 134, 136, 138, 140) du système (2, 38, 70) comportant un collier métallique (10, 10', 30, 52, 78, 78', 78") qui est conçu de sorte à être monté latéralement sur le conducteur plat en aluminium (4, 22, 42, 72, 132) du système (2, 38, 70) afin de fabriquer, entre le conducteur plat en aluminium (4, 22, 42, 72, 132) et le collier métallique (10, 10', 30, 52, 78, 78', 78"), un raccordement électrique, et
- l'élément de connexion (16, 16', 57) du système (2, 38, 70) comportant un boîtier (54) dans lequel l'on prévoit un espace de mise en contact (56),
- le conducteur plat en aluminium (4, 22, 42) du système (2, 38, 70) étant susceptible d'être introduit de telle sorte à travers le boîtier (54) qu'une section du conducteur plat en aluminium (4, 22, 42) du système (2, 38, 70) passe à travers l'espace de mise en contact (56),
- le collier métallique (10, 10', 30, 52) du système (2, 38, 70) étant agencé de sorte à être monté latéralement sur la section du conducteur plat en aluminium (4, 22, 42) du système (2, 38, 70) passant à travers l'espace de mise en contact (56), et
- le boîtier (54) est un boîtier d'un distributeur de courant avec une multitude de connexions électriques pour le branchement de composants électriques, les connexions électriques étant susceptibles d'être reliées électriquement, par l'intermédiaire du collier métallique, avec le conducteur plat en aluminium du système (2, 38, 70), ou le boîtier (54) est un boîtier d'une boîte à fusibles, la boîte à fusibles comportant un ou plusieurs fusibles avec lesquels une ou plusieurs connexions électriques peuvent être protégées par fusibles
le procédé comportant les étapes de travail suivantes:
- dénudage du conducteur plat en aluminium (4, 22, 42, 72, 132) du système dans une zone de connexion (16, 16', 57, 88), et
- montage latérale du collier métallique du système (10, 10', 30, 52, 78, 78', 78") sur le conducteur plat en aluminium (4, 22, 42, 72, 132) dans la zone de connexion (16, 16', 57, 88) de sorte à fabriquer un raccordement électrique (12, 12', 20, 20', 20", 40, 95) entre le conducteur plat en aluminium du système (4, 22, 42, 72,132) et le collier métallique du système (10, 10', 30, 52, 78, 78', 78").

14. Procédé selon la revendication 13, comportant en outre:
- raccordement par liaison de force et/ou de forme du collier métallique (10, 10', 30, 52, 78, 78', 78") au conducteur plat en aluminium (4, 22, 42, 72, 132), de préférence en fabriquant un assemblage serti et/ou un sertissage.

15. Procédé selon la revendication 13 ou 14, comportant en outre:
- raccordement par liaison par la matière du collier métallique (10, 10', 30, 52, 78, 78', 78") au conducteur plat en aluminium (4, 22, 42, 72, 132), de préférence soudage, notamment par un soudage par ultrasons, un soudage au laser, un soudage par points et par résistance ou un soudage par points de friction.
